# EUROPÄISCHE PATENTANMELDUNG

(11) **EP 4 782 753 A1**
(43) Veröffentlichungstag der Anmeldung: **29.07.2026**
(21) Anmeldenummer: 25223708.6
(22) Anmeldetag: 16.12.2025
(51) Int. Cl.: F24C 7/08, G05G 1/08

(54) **BEDIENVORRICHTUNG FÜR EIN ELEKTROKOCHGERÄT, ELEKTROKOCHGERÄT MIT EINER SOLCHEN BEDIENVORRICHTUNG UND VERFAHREN ZUM BEDIENEN EINES ELEKTROKOCHGERÄTS**

(30) Priorität: 27.01.2025 DE 102025102852
(71) Anmelder: E.G.O. Elektro-Gerätebau GmbH, 75038 Oberderdingen (DE)
(72) Erfinder: Zarcone, Carmelo, 75038 Oberderdingen (DE); Rupp, Michael, 75031 Eppingen (DE)
(74) Vertreter: Patentanwälte Ruff, Wilhelm, Beier, Dauster & Partner mbB

(57) **Zusammenfassung**

Eine Bedienvorrichtung für ein Elektrokochgerät, das in eine Arbeitsplatte auf einem Möbel eingebaut ist, wobei die Bedienvorrichtung an einer Vorderfront des Möbels angeordnet ist, weist eine Steuerung, eine Bedienblende und mindestens ein über die Bedienblende vorstehendes Bedienelement mit einer Vorderseite samt Anzeigevorrichtung und einer umlaufenden Mantelfläche auf. Das Bedienelement weist eine Bedien-Position und eine davon unterschiedliche Verstau-Position auf sowie einen die Mantelfläche einnehmenden Drehring, der relativ zu dem sonstigen Bedienelement drehbar ist zum Bedienen des Elektrokochgeräts. Die Bedienvorrichtung weist eine Halteeinrichtung auf, an der das Bedienelement befestigt ist, um von der Bedien-Position in die Verstau-Position und umgekehrt geschwenkt zu werden um eine horizontale Rotationsachse. Die Vorderseite des Bedienelements verläuft in der Bedien-Position in einem Winkel zwischen 30° und 75° zur Horizontalen, und in der Verstau-Position in einem Winkel zwischen 80° und 90°.

## Beschreibung

### ANWENDUNGSGEBIET UND STAND DER TECHNIK

Die Erfindung betrifft eine Bedienvorrichtung für ein Elektrokochgerät, beispielsweise ein Kochfeld oder einen Backofen. Des Weiteren betrifft die Erfindung ein Elektrokochgerät mit einer solchen Bedienvorrichtung und ein Verfahren zum Bedienen eines solchen Elektrokochgeräts.

Aus der DE 102 12 953 A1 und der DE 102 12 954 A1 sind Bedienvorrichtungen bekannt mit einem drehbaren zweiteiligen Drehbedienknebel, in dem selbst eine Leuchtanzeige angeordnet sein kann. Dabei ist der Drehbedienknebel jeweils drehbar auf einem Sockel gelagert, der sich dabei nicht mit dreht.

Aus der DE 10 2009 022 339 A1 sind Bedienvorrichtungen bekannt mit einem drehbaren Bedienknebel, bei denen Licht von hinten durch eine Bedienblende in den Bedienknebel hinein und durch diesen hindurchgestrahlt werden kann. So ist vorne am Bedienknebel eine Leuchtanzeige und/oder Beleuchtung möglich.

### AUFGABE UND LÖSUNG

Der Erfindung liegt die Aufgabe zugrunde, eine eingangs genannte Bedienvorrichtung sowie ein damit versehenes Elektrokochgerät und ein Verfahren zum Bedienen zu schaffen, mit denen Probleme des Standes der Technik gelöst werden können und es insbesondere möglich ist, eine Leuchtanzeige oder eine Anzeige an einem Bedienelement zur Verfügung zu haben, die praxistauglich sind und gleichzeitig gut ablesbar sind.

Gelöst wird diese Aufgabe durch eine Bedienvorrichtung mit den Merkmalen des Anspruchs 1, durch ein Elektrokochgerät mit den Merkmalen des Anspruchs 14 sowie durch ein Verfahren mit den Merkmalen des Anspruchs 15. Vorteilhafte sowie bevorzugte Ausgestaltungen der Erfindung sind Gegenstand der weiteren Ansprüche und werden im Folgenden näher erläutert. Dabei werden manche der Merkmale nur für die Bedienvorrichtung, nur für ein damit versehenes Elektrokochgerät oder nur für ein Verfahren zum Bedienen genannt. Sie sollen jedoch unabhängig davon sowohl für eine solche Bedienvorrichtung als auch für ein solches Elektrokochgerät und für ein Verfahren zum Bedienen selbständig und unabhängig voneinander gelten können. Der Wortlaut der Ansprüche wird durch ausdrückliche Bezugnahme zum Inhalt der Beschreibung gemacht.

Die Bedienvorrichtung ist für ein Elektrokochgerät vorgesehen, das zum Einbau in eine Arbeitsplatte auf einem Möbel oder in ein Möbel selbst oder in ein Gehäuse eines Elektrogerät ausgestaltet ist. Die Bedienvorrichtung ist dann zumindest teilweise an einer Vorderfront des Möbels angeordnet. Die Bedienvorrichtung weist eine Bedienblende auf, die vorzugsweise an der Vorderfront oder durch die Vorderfront des Möbels, an bzw. in dem das Elektrokochgerät angeordnet ist, gebildet sein kann. Sie weist mindestens ein Bedienelement für das Elektrokochgerät an der Bedienblende auf, vorteilhaft mehrere wie beispielsweise zwei bis vier. Das Bedienelement weist eine Vorderseite und eine umlaufende Mantelfläche auf, die vorteilhaft um die Vorderseite umläuft. Das Bedienelement weist eine Bedien-Position zum Bedienen und eine davon unterschiedliche Verstau-Position auf, in der es anders angeordnet bzw. ausgerichtet ist. Die Bedien-Position und die Verstau-Position sind vorteilhaft End-Positionen der Bewegbarkeit des Bedienelements. An seiner Vorderseite weist das Bedienelement mindestens eine Anzeigevorrichtung auf.

Das Bedienelement weist einen Drehring auf, der die Mantelfläche zumindest teilweise einnimmt, wobei dieser Drehring gegenüber bzw. relativ zu dem sonstigen Bedienelement drehbar ist, um damit einen Bedienvorgang für eine Bedienung des Elektrokochgeräts durchzuführen. Dies kann einer normalen Bedienung mit bekannten Drehknebeln entsprechen wie den eingangs genannten, nur dass hier die Drehknebel an der vertikalen Vorderfront angeordnet sein sollten.

Erfindungsgemäß weist die Bedienvorrichtung eine Halteeinrichtung für das Bedienelement auf, die vorzugsweise bewegbar ist bzw. in sich beweglich ist, an der es befestigt ist, so dass das Bedienelement mittels dieser Halteeinrichtung von der Bedien-Position in die Verstau-Position und umgekehrt bzw. zurück bewegt werden kann. Dabei können Zwischen-Positionen zwischen diesen beiden End-Positionen vorgesehen sein, vorteilhaft ist das Bewegen bzw. Schwenken stufenlos möglich. Die Bedienvorrichtung erkennt zumindest in der Bedien-Position eine Drehung des Drehrings für einen Bedienvorgang, also für eine Bedienung, vorteilhaft wie es aus dem Stand der Technik bekannt ist, beispielsweise dem oben genannten, insbesondere mit Signalmagneten und Hall-Sensoren.

Die Vorderseite des Bedienelements verläuft in der genannten Bedien-Position in einem Winkel zwischen 30° und 75° zur Horizontalen, und in der Verstau-Position in einem Winkel zwischen 80° und 90°zur Horizontalen. So ist die Anzeigevorrichtung in der Bedien-Position von oben gut erkennbar, anders als in der Verstau-Position. Des Weiteren steht das Bedienelement in der Verstau-Position weniger weit von der Vorderfront des Möbels ab als in der Bedien-Position. So ist die Anzeigevorrichtung in der Verstau-Position besser vor Beschädigung geschützt, wenn sie nicht gebraucht wird, und stört auch nicht.

Die Halteeinrichtung ist derart ausgebildet, dass eine Bewegung des Bedienelements zwischen der Bedien-Position und der Verstau-Position eine Rotation um eine Rotationsachse ist, wobei diese Rotationsachse vorteilhaft horizontal und/oder parallel zur Vorderfront des Möbels verlaufen kann. Besonders vorteilhaft ist es eine Bewegung um eine einzige horizontale Rotationsachse. Dabei kann diese Rotationsachse außerhalb des Bedienelements und vorzugsweise zwischen der Vorderfront des Möbels und dem Bedienelement in der Bedien-Position verlaufen, alternativ knapp hinter der Vorderfront, damit die tatsächliche Achse nicht so sehr sichtbar ist.

**In** Ausgestaltung der Erfindung kann das Bedienelement in der Bedien-Position einrasten oder durch Magnetkraft in der Bedien-Position gehalten sein, alternativ durch eine Federkraft. Dies kann vorzugsweise auch in der Verstau-Position vorgesehen sein. So ist das Bedienelement stabil gehalten in einer jeweiligen Endposition, vor allem in der Bedien-Position. Dann kann das Bedienelement möglichst gut und stabil gedreht werden. Dabei ist es möglich, dass mindestens ein Magnet, vorteilhaft zwei Magnete, im bewegbaren Bedienelement angeordnet sind, und mindestens ein Magnet, vorteilhaft zwei Magnete, in einem unbewegbaren Grundgehäuse angeordnet sind, das an dem Möbel bzw. an dessen Vorderfront befestigt ist. In der Verstau-Position kann das eine Paar von Magneten im Bedienelement und im Grundgehäuse aneinander halten, und in der Bedien-Position das andere Paar von Magneten. So hält das Bedienelement in beiden Positionen stabil und kann gleichzeitig leicht manuell gelöst werden zum Verkippen. Dabei können die Magnete auch jeweilige Anschläge bilden, um das Bedienelement in beiden Positionen definiert zu halten.

**In** Ausgestaltung der Erfindung kann das Bedienelement in der Bedien-Position einen Abstand zur Vorderfront des Möbels aufweisen, insbesondere mindestens 2 mm. So kann es gut gefasst werden zum Drehen. Der Abstand in der Verstau-Position kann größer sein, insbesondere mindestens 4 mm.

**In** Ausgestaltung der Erfindung kann die Bedienvorrichtung ohne separaten elektrischen Antrieb für die Bewegung des Bedienelements zwischen der Verstau-Position und der Bedien-Position ausgebildet sein, also sehr einfach und ohne Energieversorgung. Dabei kann beispielsweise eine auslösbare Federeinrichtung vorgesehen sein, die das Bedienelement nach Auslösen von der Verstau-Position in die Bedien-Position bewegt. Das Auslösen kann vorteilhaft ein Drücken auf die Vorderseite des Bedienelements oder den Drehring in Richtung zum Möbel hin sein, wie es auch von sogenannten Drück-Öffnern für Möbeltüren bekannt ist. Besonders vorteilhaft wird das Bedienelement einfach von Hand in die Bedien-Position oder in die Verstau-Position gekippt bzw. rotiert.

In Ausgestaltung der Erfindung kann die Anzeigevorrichtung an der Vorderseite des Bedienelements eine Leuchtanzeige sein, so dass sie gut sichtbar ist. Vorteilhaft kann es ein OLED-Display sein. Sie kann ein Pixel- oder Matrix-Display sein, alternativ kann sie mehrere einzelne LED aufweisen, beispielsweise nach Art einer Sieben-Segment-Anzeige. Die Anzeigevorrichtung an der Vorderseite des Bedienelements bzw. aller Bedienelemente kann in Weiterbildung der Erfindung die einzige Anzeige bzw. Leuchtanzeige für das Elektrokochgerät und daran sein.

In Ausgestaltung der Erfindung können an der Vorderseite des Bedienelements Berührsensoren oder mechanische Druckschalter angeordnet sein. So können weitere Bedienmöglichkeiten geschaffen werden.

In Ausgestaltung der Erfindung kann das Bedienelement mittels eines elektrischen Leiters, vorzugsweise als Folienleiter oder als Flachleiter, mit einer Steuerung der Bedienvorrichtung verbunden sein. So muss es keine eigene Energieversorgung oder drahtlose Signalübertragung aufweisen.

In Ausgestaltung der Erfindung kann die Bedienvorrichtung derart ausgebildet sein, dass sie in der Bedien-Position und in der Verstau-Position des Bedienelements mittels dieses Bedienelements bedient werden kann. Vorzugsweise kann dies auch in Zwischen-Positionen dazwischen möglich sein.

In Ausgestaltung der Erfindung kann die Halteeinrichtung einen Sensor aufweisen zur Unterscheidung zwischen der Bedien-Position und der Verstau-Position. Dies kann mittels Erfassung einer Winkelausrichtung des Bedienelements erfolgen, derartige Sensoren sind bekannt. Alternativ kann es mittels eines fest angeordneten Magnetfeldsensors erfolgen, zu dem hin ein Magnet im Bedienelement oder im bewegbaren Teil der Halteeinrichtung bewegt werden kann, was gut erfasst werden kann.

In Ausgestaltung der Erfindung kann die Halteeinrichtung einen Schalter aufweisen, der zwischen der Bedien-Position und der Verstau-Position selbsttätig umschaltbar ist bzw. umgeschaltet wird durch Bewegen des Bedienelements von der Bedien-Position in die Verstau-Position. Dabei kann vorteilhaft der Schalter in der Verstau-Position sein, um mindestens eine mit dem Bedienelement bedienbare Heizeinrichtung oder sonstige Funktionseinheit des Elektrokochgeräts zu deaktivieren.

In Ausgestaltung der Erfindung kann das Bedienelement in der Verstau-Position im Wesentlichen, insbesondere mit dem Drehring, über die Vorderfront des Möbels überstehen. Es soll also nicht unbedingt ganz versenkt sein, sondern vor allem erkannt werden können. Vorteilhaft steht der gesamte Drehring über die Vorderfront des Möbels über.

In Ausbildung der Erfindung kann das Elektrokochgerät ein Elektrokochgerätgehäuse aufweisen, wobei die Bedienvorrichtung oder zumindest das Bedienelement außerhalb des Elektrokochgerätgehäuse angeordnet ist und mittels elektrischer Leiter mit dem Elektrokochgerätgehäuse verbunden ist. Ein Teil der Bedienvorrichtung und insbesondere die Steuerung können vorteilhaft in dem Elektrokochgerätgehäuse angeordnet sein, so dass nur die Bedienelemente samt einer elektrischen Zuleitung davon abgeht.

Vorteilhaft ist das Elektrokochgerät ein Kochfeld mit einer Kochfeldplatte, bevorzugt aufgeteilt in mehrere Teil-Kochfeldplatten mit jeweils Heizeinrichtungen daran als Kochstellen. Alternativ kann das Elektrokochgerät ein Backofen, Dampfgarer oder Mikrowellenofen sein.

In Ausgestaltung der Erfindung kann das Verfahren zum Bedienen eines Elektrokochgeräts mit einer vorbeschriebenen Bedienvorrichtung vorsehen, dass das Elektrokochgeräts eingeschaltet wird durch Drehen des Drehrings oder durch Bewegen des Bedienelements aus der Verstau-Position heraus. Dann kann die Bedienvorrichtung erkennen, dass das Elektrokochgerät bedient werden soll, also eingeschaltet werden muss.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### KURZBESCHREIBUNG DER ZEICHNUNGEN

Ausführungsbeispiele der Erfindung sind in den Zeichnungen schematisch dargestellt und werden im Folgenden näher erläutert. In den Zeichnungen zeigen:
- Fig. 1: eine Ansicht von vorne auf eine Anordnung eines Kochfelds an einem Möbel mit Drehbedienelementen an der Vorderfront des Möbels,
- Fig. 2: eine seitliche Schnittdarstellung durch ein Drehbedienelement der Bedienvorrichtung mit einem kippbaren Drehbedienelement an einer Vorderfront des Möbels, wobei das Drehbedienelement in einer vertikal ausgerichteten Verstau-Position ist,
- Fig. 3: die Darstellung entsprechend Fig. 2, bei der das Drehbedienelement in eine Bedien-Position verkippt ist und schräg steht,
- Fig. 4: eine Explosionsdarstellung des Teils der Bedienvorrichtung entsprechend Fig. 2,
- Fig. 5: eine seitliche Schnittdarstellung durch ein Drehbedienelement ähnlich Fig. 2 mit anders ausgebildeten abgeschrägten Schrägflächen, wobei das Drehbedienelement in einer vertikal ausgerichteten Verstau-Position ist,
- Fig. 6: die Darstellung entsprechend Fig. 5, bei der das Drehbedienelement in eine Bedien-Position verkippt ist und schräg steht.

### DETAILLIERTE BESCHREIBUNG DER AUSFÜHRUNGSBEISPIELE

In der Fig. 1 ist eine Anordnung 10 eines Kochfelds 11 als Elektrokochgerät an einer Arbeitsplatte 14 eines Möbels 16 dargestellt. Das Kochfeld 11 weist eine Kochfeldplatte 12 und daran im vorderen Bereich angeordnete Bedienelemente 13 auf oder sonstige, übliche Berührschalter für verschiedene Bedienungen. Es weist auf bekannte Art und Weise ein unter der Kochfeldplatte 12 angeordnetes Kochfeldgehäuse auf, in dem übliche Funktionseinheiten wie Heizeinrichtungen angeordnet sind. Auch der Einbau auf oder in die Arbeitsplatte 14 ist wie bekannt.

Das Möbel 16 kann eine Küchenfront aus mehreren einzelnen Teilen sein, vor dem Kochfeld 11 weist das Möbel 16 eine Vorderfront 17 auf, beispielsweise aus Holz oder ähnlichem Material, insbesondere lackiert. Die Vorderfront 17 geht üblicherweise über die gesamte Höhe. Sie kann aber auch in vertikaler Richtung in einen oberen unbeweglichen Teil und einen unteren beweglichen Teil, beispielsweise für eine Tür oder einen Auszug, unterteilt sein.

Für das Kochfeld 11 ist eine erfindungsgemäße Bedienvorrichtung 18 vorgesehen, welche eine gestrichelt dargestellte abstrahierte Bediensteuerung 20 und vier Drehbedienelemente 22a bis 22d aufweist. Die Bediensteuerung 20 ist Teil des Kochfelds 11 und kann in dem genannten Kochfeldgehäuse angeordnet sein. Die Drehbedienelemente 22 sind elektrisch leitend damit verbunden. Des Weiteren sind die Drehbedienelemente 22a bis 22d fest und unbewegbar an der Vorderfront befestigt. Sie können eine eigene zusätzliche Zusatz-Bedienblende aufweisen, alternativ direkt auf eine beispielsweise lackierte Vorderfront des Möbels 16 montiert sein. Dabei können sie unabhängig voneinander sein, und jeweils separat an die genannte Bediensteuerung 20 angeschlossen sein.

In der Fig. 2 ist ein Drehbedienelement 22 der Bedienvorrichtung 18 im seitlichen Schnitt dargestellt, wobei die Bedienvorrichtung 18 dabei in einer Öffnung in dem Möbel 16 mit der Vorderfront 17 eingebaut ist, beispielsweise von innen auf nicht dargestellte Art und Weise festgeschraubt ist, wobei vorne das Drehbedienelement 22 absteht. Das Drehbedienelement 22 weist einen Drehring 32 mit einer Mantelfläche 31 auf, wobei der Drehring zur Bedienung des Kochfelds 11 gedreht werden kann. Durch Anfassen der Mantelfläche 31 wird das Drehbedienelement 22 gedreht. Diese Drehung wird auf bekannte Art und Weise erkannt und in Bedienbefehle umgesetzt. Das Drehbedienelement 22 weist dabei eine Haltevorrichtung 34 auf, die an einem Frontgehäuse 35 gebildet ist, auf dessen vorderen Bereich ein Drehring 32 aufgesetzt ist. Aus dem Vergleich der Fig. 2 und 3 ist zu ersehen, dass die Halteeinrichtung 34 ein Drehgelenk 33 aufweist mit einer horizontalen Drehachse, um die der Drehring 32 bzw. der vordere Teil des Drehbedienelements 22 gekippt werden kann um einen Winkel von etwa 15°. Die Fig. 2 zeigt dabei, wie der Drehring 32 bzw. seine Vorderseite 24, an der eine Leuchtanzeige 26 angeordnet ist, in etwa vertikal stehen. Dies ist die eingangs beschriebene Verstau-Position.

In der Fig. 3 sind das Drehbedienelement 22 bzw. der Drehring 32 für die Bedien-Position um die genannten 15° um das Drehgelenk 33 gekippt, so dass die Vorderseite 24 etwas schräg steht mit einem entsprechenden Winkel zur Vertikalen. Dadurch ist die Vorderseite 24 auch von oben gut erkennbar bzw. die Leuchtanzeige 26 an der Vorderseite kann gut abgelesen werden, wenn die Bedienperson nahe an dem Kochfeld 11 steht. Der Drehring 32 kann sowohl in der Verstau-Position der Fig. 2 als auch in der Bedien-Position der Fig. 3 gedreht werden zur Bedienung des Kochfelds 11.

Das Frontgehäuse 35, das außen den Drehring 32 trägt, weist eine Rückseite 36 auf, die unterhalb des Drehgelenks 33 parallel zur Vorderseite 24 verläuft. Oberhalb des Drehgelenks 33 ist sie als Schrägfläche 37 ausgebildet und weist in der Verstau-Position der Fig. 2 einen Winkel zur Vertikalen von den genannten 15° auf. Wird das Frontgehäuse 35 samt Drehring 32 um das Drehgelenk 33 gekippt, und zwar oben hin zur Vorderfront 17, so liegt gemäß Fig. 3 die Schrägfläche 37 an einer Vorderseite 41 eines Grundgehäuses 40 an. An dem Grundgehäuse 40 ist das Frontgehäuse 35 als Teil der Halteeinrichtung mittels des Drehgelenks 33 schwenkbar befestigt. Die gesamte Vorderseite 41 des Grundgehäuses 40 verläuft dabei vertikal. Das Grundgehäuse 40 wiederum ist vorne an einer Einbauhülse 44 angeordnet bzw. angeformt, die durch die genannte Öffnung im Möbel 16 ragt. An der Einbauhülse 44 ist der Kragen 47 angeformt, der an der Rückseite der Vorderfront 17 anliegt. Hier kann eine Verschraubung zur Befestigung vorgesehen sein.

Die Einbauhülse 44 weist einen Innenraum 45 auf, in dem Raum vorhanden ist für eine Elektronik zur Auswertung einer Drehbewegung des Drehrings 32 und/oder zur Ansteuerung der Leuchtanzeige 26. Eine solche Elektronik kann sozusagen Teil der übergeordneten Bediensteuerung 20 sein bzw. mit dieser verbunden sein.

Um eine Bewegung des Drehbedienelements 22 bzw. des Drehrings 32 am Frontgehäuse 35 zwischen Verstau-Position und Bedien-Position zu begrenzen, schlagen eben jeweils die untere Rückseite 36 oder die obere Schrägfläche 37 des Frontgehäuses 35 an der Vorderseite 41 des Grundgehäuses 40 an. Um diese beiden Positionen jeweils stabil zu behalten, sind im Frontgehäuse 35 Magnete 38a und 38b vorgesehen, und zwar einer oben in der Schrägfläche 37 und einer unten in der Rückseite 36. Entsprechende gegenüberliegende Magnete 42a und 42b sind in der Vorderseite 41 des Grundgehäuses 40 vorgesehen. Erkennbar halten sie jeweils die Verstau-Position oder die Bedien-Position stabil.

In dem hier dargestellten Ausführungsbeispiel ist das Drehgelenk 33 und somit auch die dementsprechende horizontale Rotationsachse auf halber Höhe des Drehbedienelements 22 vorgesehen. Daraus resultiert eine relativ geringe Verschwenkbarkeit um die vorgenannten 15°, so dass die obere Innenkante des Drehrings 32 knapp nicht an der Vorderfront 17 des Möbels 16 anschlägt für eine unbeeinträchtigte Drehung des Drehrings 32. Sollte eine noch stärkere Rotation bzw. Verschwenkung des Drehrings 32 für ein noch besseres und einfacheres Ablesen der Leuchtanzeige 26 von oben gewünscht sein, so könnte das Drehgelenk 33 auch höher angeordnet sein. Es ist leicht vorstellbar, dass durch Verlegen des Drehgelenks 33 nach weiter oben der Winkel der möglichen Rotation bzw. der Verschwenkung des Drehbedienelements 22 größer wird, bis die obere Innenkante des Drehrings 32 an der Vorderfront 17 des Möbels 16 anschlagen würde.

Der Drehring 32 kann außerdem derart ausgebildet sein, dass er abnehmbar am Frontgehäuse 35 gehalten ist. Dazu könnte beispielsweise eine an seiner Innenseite umlaufende vertiefte Bahn ausgefräst sein, in die eine im Frontgehäuse 35 angeordnete und abstehende Kugel eingreift, die federnd nach innen gedrückt werden kann. Eine derartige Halterung ist beispielsweise aus der DE 10 2016 217 724 A1 bekannt.

Aus der Explosionsdarstellung der Fig. 4 ist zu ersehen, dass über den vorderen Bereich des Grundgehäuses 40 ein Abdeckring 43 geschoben werden kann. Dieser sitzt zum einen in der Öffnung im Möbel 16, steht zum anderen aber auch ein Stück darüber hinaus. In der Verstau-Position koaxial anschließend ist ein Abdeckring 39 am Frontgehäuse 35 vorgesehen, der einen erkennbar kleineren Durchmesser aufweist. Beide Abdeckringe 39 und 43 können aus optisch ansprechendem Material ausgebildet sein, da sie von oben zumindest in der Verstau-Position sichtbar sind. Hierfür bieten sich eben Aluminium oder Edelstahl an.

Zu erkennen in der Fig. 4 sind auch die Magnete 38a und 38b und 42a und 42b, die jeweils in die Rückseite 36 des Frontgehäuses 35 bzw. in die Vorderseite 41 des Grundgehäuses 40 eingesetzt werden und die dazu dienen, die Verstau-Position und die Bedien-Position stabil zu bewahren. In jeder der beiden Positionen liegen das obere Paar oder das untere Paar aneinander an. So kann die mögliche Position des Drehrings 32 sozusagen bistabil ausgebildet sein.

Ebenso ist aus Fig. 4 zu erkennen, inwiefern das nach Art eines kurzen Rohrs oder einer Hülse ausgebildete Frontgehäuse 35 die Leuchtanzeige 26 mit der Vorderseite 24 aufnimmt. Über das Frontgehäuse 35 wird dann eben der Drehring 32 gesteckt und ist darauf gehaltert, wie zuvor beschrieben worden ist.

Eine Erkennung einer Drehung des Drehrings 32 am Frontgehäuse 35 kann beispielsweise mittels eines Magneten im Drehring 32 und eines Magnetfeldsensors im Frontgehäuse 35 erkannt werden. Dies ist dem Fachmann bekannt, und auch hierzu wird auf die vorgenannte DE 10 2016 217 724 A1 verwiesen. Eine Drehung der Drehbedienelemente 22a bis 22d kann auch erkannt werden wie in den eingangs genannten DE 102 12 953 A1 und DE 102 12 954 A1 beschrieben.

Des Weiteren ist es entsprechend der vorgenannten DE 10 2016 217 724 A1 auch möglich, eine Rasteinrichtung für das Drehbedienelement 22 bzw. konkret den Drehring 32 vorzusehen. Damit können verschiedene Rastpositionen bei einer Drehung des Drehrings 32 um das Frontgehäuse 35 erreicht werden.

Anhand des Vergleichs der Fig. 2 und 3 ist auch leicht zu ersehen, dass beispielsweise mittels eines weiteren Magneten und eines entsprechend angeordneten Magnetfeldsensors erkannt werden kann, ob sich das Drehbedienelement 22 bzw. der Drehring 32 in der Verstau-Position oder in der Bedien-Position befindet. Dies kann beispielsweise genutzt werden, um bei einem Bewegen in die Bedien-Position, was dann erkannt werden kann, selbsttätig das Kochfeld 11 einzuschalten oder zumindest eine dem jeweiligen Drehbedienelement entsprechende Kochstelle des Kochfelds 11 einzuschalten bzw. zu selektieren.

In der Fig. 5 ist ein Drehbedienelement 122 der Bedienvorrichtung im seitlichen Schnitt dargestellt, das wieder in einer Öffnung in dem Möbel 16 mit der Vorderfront 17 eingebaut ist. Das Drehbedienelement 122 weist einen Drehring 132 mit einer Mantelfläche 131 auf, wobei der Drehring 132 zur Bedienung des Kochfelds 11 gedreht werden kann. Unter Anfassen der Mantelfläche 131 wird das Drehbedienelement 122 gedreht. Diese Drehung wird auf bekannte Art und Weise erkannt und in Bedienbefehle umgesetzt. Das Drehbedienelement 122 weist eine Haltevorrichtung 134 auf, die an einem Frontgehäuse 135 gebildet ist, auf dessen vorderen Bereich der Drehring 132 aufgesetzt ist. Aus dem Vergleich der Fig. 5 und 6 ist zu ersehen, dass auch hier die Halteeinrichtung 134 ein Drehgelenk 133 zum Frontgehäuse 135 aufweist mit einer horizontalen Drehachse, um die der Drehring 132 bzw. der vordere Teil des Drehbedienelements 122 gekippt werden kann um einen Winkel von etwa 18°. Die Fig. 5 zeigt dabei, wie der Drehring 132 bzw. seine Vorderseite 124, an der eine Leuchtanzeige 126 angeordnet ist, in etwa vertikal stehen. Dies ist die eingangs beschriebene Verstau-Position.

In der Fig. 6 sind das Drehbedienelement 122 bzw. der Drehring 132 für die Bedien-Position um die genannten 18° um das Drehgelenk 133 gekippt, so dass die Vorderseite 124 etwas schräg steht mit einem entsprechenden Winkel zur Vertikalen. Dadurch ist die Vorderseite 124 auch von oben gut erkennbar bzw. die Leuchtanzeige 126 an der Vorderseite kann gut abgelesen werden, wenn die Bedienperson nahe an dem Kochfeld 11 steht. Der Drehring 132 kann sowohl in der Verstau-Position der Fig. 5 als auch in der Bedien-Position der Fig. 6 gedreht werden zur Bedienung des Kochfelds 11.

Das Frontgehäuse 135, das außen den Drehring 132 trägt, weist eine Rückseite auf, die als obere Schrägfläche 137a oberhalb des Drehgelenks 133 in dem Winkel von 18° zur Vorderseite 124 verläuft. Unterhalb des Drehgelenks 133 ist die untere Schrägfläche 137b ebenfalls schräg ausgebildet und weist in der Verstau-Position der Fig. 5 ebenfalls einen Winkel von 18° zur Vorderseite 124 auf. Sie liegt an der schrägen unteren Vorderseite 141b des Grundgehäuses 140 an. Auch die schräge untere Vorderseite 141b verläuft in einem Winkel von 18° zur Vorderseite 124. Die schräge obere Vorderseite 141a des Grundgehäuses 140 verläuft in einem Winkel von etwa 36° zur Vorderseite 124, ist also deutlich schräger ausgebildet als die schräge untere Vorderseite 141b.

Wird das Frontgehäuse 135 samt Drehring 132 um das Drehgelenk 133 gekippt, und zwar oben hin zur Vorderfront 117, so liegt gemäß Fig. 6 die obere Schrägfläche 137a an der schrägen oberen Vorderseite 141a an.

Aus den Fig. 5 und 6 ist zu ersehen, dass wiederum über den vorderen Bereich des Grundgehäuses 140 ein Abdeckring 143 geschoben ist, der ähnlich ausgebildet ist wie zuvor erläutert der Abdeckring 43. In der Verstau-Position koaxial anschließend ist ein Abdeckring 139 am Frontgehäuse 135 vorgesehen, der einen erkennbar kleineren Durchmesser aufweist. Er ist erheblich länger ausgebildet als der aus dem vorigen Ausführungsbeispiel. Durch die Abschrägung der oberen Schrägfläche 137a kann der Abdeckring 139 weiter in deren Richtung schwenken und länger ausgebildet sein. Dadurch ist die Überlappung von äußerem Abdeckring 143 und innerem Abdeckring 139 deutlich größer. Dies ist aus optischen Gründen von Vorteil, da so das Innenleben nicht von außen erkennbar ist. Des Weiteren kann so ein besserer Schutz gegen das Eindringen von Flüssigkeit oder sonstigen Verschmutzungen erreicht werden. Beide Abdeckringe 139 und 143 können aus demselben Material ausgebildet sein wie oben erläutert.

## Patentansprüche

1. Bedienvorrichtung für ein Elektrokochgerät, wobei das Elektrokochgerät zum Einbau in eine Arbeitsplatte auf einem Möbel oder in ein Möbel selbst oder in ein Gehäuse eines Elektrogeräts ausgestaltet ist und dabei die Bedienvorrichtung an einer Vorderfront des Möbels oder des Gehäuses angeordnet ist, wobei die Bedienvorrichtung aufweist:
- eine Bedienblende, vorzugsweise gebildet an der Vorderfront oder durch die Vorderfront des Möbels, an dem das Elektrokochgerät angeordnet ist,
- mindestens ein Bedienelement für das Elektrokochgerät an der Bedienblende, wobei das Bedienelement:
- eine Vorderseite und eine umlaufende Mantelfläche aufweist,
- an der Vorderseite eine Anzeigevorrichtung aufweist,
- einen die Mantelfläche zumindest teilweise einnehmenden Drehring aufweist, wobei der Drehring relativ zu dem sonstigen Bedienelement drehbar ist für einen Bedienvorgang zum Bedienen des Elektrokochgeräts,
**dadurch gekennzeichnet, dass**:
- die Bedienvorrichtung eine Halteeinrichtung aufweist, an der das Bedienelement befestigt ist,
- das Bedienelement mittels der Halteeinrichtung von der Bedien-Position in die Verstau-Position bewegbar ist und umgekehrt, vorzugsweise mit Zwischen-Positionen dazwischen,
- die Bedienvorrichtung dazu ausgebildet ist, zumindest in der Bedien-Position eine Drehung des Drehrings für einen Bedienvorgang zu erkennen,
- eine Bedien-Position aufweist und eine davon unterschiedliche Verstau-Position aufweist, wobei die Bedien-Position und die Verstau-Position End-Positionen der Bewegung sind,
- die Halteeinrichtung derart ausgebildet ist, dass eine Bewegung des Bedienelements zwischen der Bedien-Position und der Verstau-Position eine Rotation um eine horizontale Rotationsachse ist,
- die Vorderseite des Bedienelements in der Bedien-Position in einem Winkel zwischen 30° und 75° zur Horizontalen verläuft,
- die Vorderseite des Bedienelements in der Verstau-Position in einem Winkel zwischen 80° und 90° zur Horizontalen verläuft.

2. Bedienvorrichtung nach Anspruch 1, **dadurch gekennzeichnet, dass** die Halteeinrichtung derart ausgebildet ist, dass die Bewegung des Bedienelements zwischen der Bedien-Position und der Verstau-Position eine Rotation um eine einzige Rotationsachse ist, wobei vorzugsweise die Rotationsachse horizontal und parallel zur Vorderfront des Möbels verläuft.

3. Bedienvorrichtung nach Anspruch 2, **dadurch gekennzeichnet, dass** die Rotationsachse außerhalb des Drehrings und vorzugsweise zwischen der Rückseite der Vorderfront des Möbels und dem Bedienelement in der Bedien-Position verläuft.

4. Bedienvorrichtung nach einem der vorhergehenden Ansprüche, **dadurch gekennzeichnet, dass** das Bedienelement in der Bedien-Position mechanisch einrastet oder durch Federkraft oder durch Magnetkraft in der Bedien-Position gehalten ist, vorzugsweise auch in der Verstau-Position mechanisch einrastet oder durch Federkraft oder durch Magnetkraft in der Verstau-Position gehalten ist.

5. Bedienvorrichtung nach einem der vorhergehenden Ansprüche, **dadurch gekennzeichnet, dass** mindestens ein Magnet, vorteilhaft zwei Magnete, im bewegbaren Bedienelement angeordnet sind, und mindestens ein Magnet, vorteilhaft zwei Magnete, in einem unbewegbaren Grundgehäuse angeordnet sind, wobei das Grundgehäuse an dem Möbel bzw. an dessen Vorderfront befestigt ist.

6. Bedienvorrichtung nach Anspruch 5, **dadurch gekennzeichnet, dass** in der Verstau-Position das eine Paar von Magneten im Bedienelement und im Grundgehäuse aneinander hält, und in der Bedien-Position das andere Paar von Magneten im Bedienelement und im Grundgehäuse aneinander hält.

7. Bedienvorrichtung nach einem der vorhergehenden Ansprüche, **dadurch gekennzeichnet, dass** das Bedienelement in der Bedien-Position einen Abstand zur Vorderfront des Möbels aufweist, insbesondere mindestens 2 mm.

8. Bedienvorrichtung nach einem der vorhergehenden Ansprüche, **dadurch gekennzeichnet, dass** sie ohne separaten elektrischen Antrieb für die Bewegung des Bedienelements zwischen der Verstau-Position und der Bedien-Position ausgebildet ist.

9. Bedienvorrichtung nach einem der vorhergehenden Ansprüche, **dadurch gekennzeichnet, dass** die Anzeigevorrichtung an der Vorderseite des Bedienelements eine Leuchtanzeige ist oder mindestens eine Leuchtanzeige aufweist.

10. Bedienvorrichtung nach einem der vorhergehenden Ansprüche, **dadurch gekennzeichnet, dass** an der Vorderseite des Bedienelements Berührsensoren oder mechanische Druckschalter angeordnet sind.

11. Bedienvorrichtung nach einem der vorhergehenden Ansprüche, **dadurch gekennzeichnet, dass** sie derart ausgebildet ist, dass sie in der Bedien-Position und in der Verstau-Position des Bedienelements mittels dieses Bedienelements bedienbar ist, vorzugsweise auch in Zwischen-Positionen dazwischen.

12. Bedienvorrichtung nach einem der vorhergehenden Ansprüche, **dadurch gekennzeichnet, dass** die Halteeinrichtung einen Sensor aufweist zur Unterscheidung zwischen der Bedien-Position und der Verstau-Position, wobei insbesondere der Sensor ausgebildet ist als ein Magnetfeldsensor.

13. Bedienvorrichtung nach einem der vorhergehenden Ansprüche, **dadurch gekennzeichnet, dass** das Bedienelement in der Verstau-Position über die Vorderfront des Möbels übersteht, insbesondere mit dem Drehring übersteht.

14. Elektrokochgerät mit einer Bedienvorrichtung nach einem der vorhergehenden Ansprüche, **dadurch gekennzeichnet, dass** das Elektrokochgerät ein Elektrokochgerätgehäuse aufweist, wobei das Bedienelement außerhalb des Elektrokochgerätgehäuses angeordnet ist.

15. Verfahren zum Bedienen eines Elektrokochgeräts mit einer Bedienvorrichtung nach einem der Ansprüche 1 bis 13, **dadurch gekennzeichnet, dass** das Elektrokochgerät eingeschaltet wird durch Drehen des Drehrings oder durch Bewegen des Bedienelements aus der Verstau-Position heraus.
